# EUROPÄISCHE PATENTSCHRIFT

(11) **EP 2 047 565 B1**
(45) Veröffentlichungstag und Bekanntmachung des Hinweises auf die Patenterteilung: **19.05.2010**
(21) Anmeldenummer: 07786308.2
(22) Anmeldetag: 24.07.2007
(51) Int. Cl.: H01Q 13/10, H01Q 1/22, H01Q 23/00, H01Q 3/36, H01Q 21/24

(54) **SCHLITZANTENNE UND VERFAHREN ZUR RFID**
SLOT ANTENNA AND METHOD FOR RFID
ANTENNE À FENTES ET PROCÉDÉ D'IDENTIFICATION PAR RADIOFRÉQUENCE (RFID)

(43) Veröffentlichungstag der Anmeldung: 15.04.2009
(73) Patentinhaber: Pepperl + Fuchs GmbH, 68307 Mannheim (DE)
(72) Erfinder: ALBRECHT, Stefan, 67294 Mauchenheim (DE)
(74) Vertreter: Schiffer, Axel Martin
(86) Internationale Anmeldenummer: PCT/EP2007/006582
(87) Internationale Veröffentlichungsnummer: WO 2009/012796

(56) Entgegenhaltungen:
- EP-A- 0 149 922
- EP-A- 0 669 672
- US-A- 5 940 041
- US-A- 5 955 998
- TANAKA T ET AL: "CIRCULARLY POLARIZED PRINTED ANTENNA COMBINING SLOTS AND PATCH" IEICE TRANSACTIONS ON COMMUNICATIONS, COMMUNICATIONS SOCIETY, TOKYO, JP, Bd. E90B, Nr. 3, März 2007 (2007-03), Seiten 621-629, XP001541881 ISSN: 0916-8516

## Beschreibung

Die vorliegende Erfindung betrifft in einem ersten Aspekt eine Schlitzantenne, insbesondere eine Sendeantenne zur RFID, nach dem Oberbegriff des Anspruchs 1.

In einem weiteren Gesichtspunkt bezieht sich die Erfindung auf ein Verfahren zur RFID.

Eine gattungsgemäße Schlitzantenne weist mindestens eine Antennenkonturplatte mit einer Mehrzahl von Antennenschlitzen und mindestens eine Ansteuerschaltung auf zum Anregen der Antennenkonturplatte zum Aussenden und/oder zum Empfangen von elektromagnetischer Strahlung.

Techniken der Fernidentifizierung von Objekten und Personen über Radiowellen (Radio Frequency Identification, RFID) werden in einer Vielzahl von unterschiedlichen Bereichen eingesetzt.

Anwendung finden RFID-Techniken beispielsweise im militärischen Bereich, bei Ausweisen, Bibliotheken und insbesondere auch im Bereich der industriellen Fertigungstechnik und Automatisierung.

In industriellen Umgebungen ergeben sich zunehmend Schwierigkeiten durch die anwachsende Zahl von elektrischen und elektronischen Geräten, die auf engstem Raum angeordnet sind. Ganz allgemein besteht hierbei die Aufgabenstellung, Wechselwirkungen zwischen diesen Geräten möglichst gering zu halten und eventuell ganz auszuschalten. Dies beinhaltet insbesondere auch die Ausnutzung aller zur Verfügung stehenden Frequenzbereiche, beispielsweise durch Übergang zu niedrigeren Wellenlängen.

Bekannt ist weiterhin, für kurze Wellenlängen Schlitzantennen einzusetzen. Beispielsweise sind Schlitzantennen aus den Dokumenten WO 2004/062035, EP 1 602 148, EP 1 158 606 sowie US-5,596,336 bekannt.

Eine weitere Schlitzantenne ist in US-5,940,041 beschrieben. Die dort offenbarte Schlitzantenne weist eine Antennenkonturplatte mit einem Antennenschlitz und einer Ansteuerschaltung zum Anregen der Antennenkonturplatte zum Aussenden und/oder Empfangen von elektromagnetischer Strahlung auf. In den Antennenschlitz ist dabei eine Leiterplatte mit einer Ansteuerschaltung eingesteckt.

Schwierigkeiten ergeben sich beispielsweise aufgrund der immer höheren Komplexität der Fertigungsprozesse, beispielsweise bei einer 3D-Fertigung. Darüber hinaus werden, etwa bei Endkontrollen, neue Verfahrensschritte eingeführt, welche ebenfalls RFID-Prozess beinhalten.

Aufgrund der vielfältigen Störungen und Beeinflussungen der RFID-Systeme, z.B. durch Mikrowellenheizgeräte, Bluetooth-Geräte oder WLAN-Rechnemetze, kann es deshalb zu unterwünschten Unterbrechungen der Verbindung zwischen dem Lesegerät oder "Reader" und dem Datenträger kommen. Dies ist insbesondere deshalb von Bedeutung, da die Anzahl der Störer in der Zukunft eher noch zunehmen als abnehmen wird.

Die gewünschten Gehäuseabmessungen reduzieren dabei die Zahl der integrierbaren Antennen bereits drastisch. Wenn gleichwohl eine Mindestempfindlichkeit in Höhe bekannter Systeme gefordert wird, muss der Gewinn der Antennen identisch sein, was bei Einsatz bisher bekannter Antennen aussichtslos erscheint.

Andere Antennentypen, bei denen es sich nicht um Schlitzantennen handelt, sind nicht bekannt oder scheiden bereits aufgrund des erhöhten Platzbedarfs aus.

**Aufgabe** der Erfindung ist es, eine Schlitzantenne, insbesondere für RFID-Anwendungen, zu schaffen, die vielfältige Anwendungen ermöglicht und außerdem besonders kompakt aufgebaut ist. Außerdem soll ein Verfahren zur RFID angegeben werden, mit welchem eine erhöhte Funktionalität erzielt wird.

Diese Aufgabe wird in einem ersten Gesichtspunkt durch die Schlitzantenne mit den Merkmalen des Anspruchs 1 gelöst.

In einem zweiten Aspekt der Erfindung wird die Aufgabe durch das Verfahren mit den Merkmalen des Anspruchs 12 gelöst.

Bevorzugte Ausführungsbeispiele der erfindungsgemäßen Schlitzantenne und vorteilhafte Varianten des erfindungsgemäßen Verfahrens sind Gegenstand der abhängigen Ansprüche.

Die Schlitzantenne der oben genannten Art ist erfindungsgemäß dadurch weitergebildet, dass in mindestens einem Antennenschlitz, insbesondere von einer Rückseite der Antennenkonturplatte, eine Leiterplatte mit einer Ansteuerschaltung eingesteckt ist.

Bei dem erfindungsgemäßen Verfahren wird eine erfindungsgemäße Schlitzantenne verwendet und durch Variation der Phasenlage der Ansteuerschaltungen wird eine Abstrahlrichtung der Strahlung gezielt verändert.

Die Ansteuerschaltung kann Komponenten eines Speisesystems zum Einkoppeln der notwendigen Ansteuer- oder Speiseleistung beinhalten. Beispielsweise kann ein Speisenetzwerk mit geeigneten Treibern und Anpassschaltungen Teil der Antriebsschaltung sein. Sofern die Schlitzantenne auch zum Empfangen von elektromagnetischer Strahlung eingesetzt wird, kann die Antriebsschaltung auch eine Empfangsschaltung oder Teile davon beinhalten.

Als ein Kerngedanke der Erfindung kann angesehen werden, die vorhandenen Antennenschlitze mechanisch zum Unterbringen oder Haltern von Leiterplatten, auf welchen die notwendigen Ansteuerschaltungen für die Antenne untergebracht sind, zu nutzen.

Ein erster wesentlicher Vorteil der Erfindung kann darin gesehen werden, dass eine besonders kompakte, also platzsparende Anordnung verwirklicht wird.

Ein weiterer wesentlicher Vorteil der Erfindung besteht darin, dass die dielektrischen Eigenschaften des Leiterplattenmaterials effektiv eine Verkleinerung der Antennenschlitze und damit eine Reduzierung der Wellenlänge bewirken.

Als Kerngedanke des erfindungsgemäßen Verfahrens kann angesehen werden, im Unterschied zu bekannten RFID-Verfahren die Abstrahlrichtung des Senders oder des Lesegeräts durch Variation der Phasendifferenzen zwischen den einzelnen Ansteuerschaltungen gezielt zu verändern.

Bei zweckmäßigen Varianten der erfindungsgemäßen Antenne sind in der Antennenkonturplatte eine Mehrzahl von jeweils paarweise angeordneten Antennenschlitzen vorhanden. Besonders bevorzugt ist dabei, wenn zwei Paare von quer zueinanderstehenden, insbesondere aufeinander senkrecht stehenden, Schlitzen vorhanden sind, da dann die Polarisation der Strahlung durch geeignete Ansteuerung der Schlitze gezielt variiert werden kann. Bei geeigneter Phasenlage der jeweiligen Ansteuerung der Schlitze kann eine solche Antenne auch zirkular polarisierte Strahlung aussenden, wodurch die Funktionalität der erfindungsgemäßen Antenne und des erfindungsgemäßen Verfahrens erheblich erhöht wird.

Grundsätzlich kann aber bereits eine einfache Schlitzantenne mit zwei kollinearen Schlitzen ausreichen. Eine solche Antenne sendet bei geeigneter Ansteuerung sogenannte magnetische Dipolstrahlung aus.

Bevorzugt sind Ausführungsbeispiele, bei denen mehrere Paare von Antennenschlitzen in die Antennenkonturplatte eingebracht sind. Beispielsweise kann die Antennenkonturplatte eine Rechteckanordnung von vier Antennenschlitzen oder eine Kreuzanordnung von ebenfalls vier Antennenschlitzen aufweisen.

Bei einer besonders bevorzugten Variante ist innerhalb einer Rechteckanordnung von vier Antennenschlitzen eine Kreuzanordnung von ebenfalls vier Antennenschlitzen angeordnet. Die Antennenschlitze können hierbei als ineinander geschachtelt angesehen werden. Die Orientierung der kreuzförmig angeordneten Antennenschlitze kann dabei zweckmäßig so gewählt werden, dass die Antennenschlitze im Wesentlichen auf den Diagonalen der Rechteckanordnung liegen. Diese Schlitzanordnung ermöglicht eine besonders kompakte Bauweise.

Zweckmäßig weisen dabei die Ansteuerschaltungen jeweils elektronische Phasenschieber auf zum definierten Einstellen einer Phasenlage eines Ansteuersignals.

Das genannte besonders bevorzugte Antennen-Array mit einer Rechteckanordnung und einer darin liegenden Kreuzanordnung von Antennenschlitzen besteht demnach aus einer Mehrzahl von Schlitzstrahlern, die jeweils über einen elektronisch einstellbaren Phasenschieber angesteuert werden. Die Speisung oder der Antrieb der einzelnen Antennenschlitze erfolgt über eine senkrecht oder quer dazu stehende Leiterplatte. Diese Leiterplatte beinhaltet die Speisezone des Schlitzstrahlers, ein Anpassungsnetzwerk, den Phasenschieber, Filter, eine Polarisationsumschaltung und eine geeignete Ansteuerschnittstelle. Dieses Ausführungsbeispiel zeichnet sich durch eine besonders hohe Funktionalität aus, da durch die zueinander verkippt angeordneten Antennenschlitze eine Redundanz des Systems erreicht wird. Dies bedeutet, dass selbst bei Funktionsverlusten einzelner Strahlerelemente kein Totalausfall eintritt und solche Funktionsverluste durch geeignete Kompensationsmaßnahmen jedenfalls teilweise ausgeglichen werden können.

Grundsätzlich kann die nötige Ansteuerleistung von den Ansteuerschaltungen strahlend in die Antennenkonturplatte eingekoppelt werden. Im Hinblick auf die Platzerfordernisse sind jedoch die Leiterplatten in einem Umgebungsbereich des jeweiligen Antennenschlitzes mit der Antennenkonturplatte bevorzugt galvanisch gekoppelt, im einfachsten Fall also leitend verbunden.

Prinzipiell können einzelne Antennenschlitze frei bleiben, sofern dort, eventuell aus Platzgründen, keine Leiterplatte untergebracht werden kann oder dies aus elektrischen Gründen nicht erwünscht ist. Der Aufbau wird jedoch vereinfacht, wenn in jedem Antennenschlitz eine Leiterplatte mit einer Ansteuerschaltung eingesteckt ist.

Eine weitere Vereinfachung wird erreicht, wenn in alle Antennenschlitze jeweils gleiche Leiterplatten eingesteckt sind. Durch die Verwendung von jeweils gleichen Leiterplatten mit identischen Ansteuerschaltungen kann in erheblichem Umfang Material gespart werden. Außerdem ergeben sich erhebliche Vorteile im Hinblick auf die Lagerhaltung und deutliche Kosteneinsparungen sind möglich.

Grundsätzlich ist der Einfluss der dielektrischen Eigenschaften des Leiterplattenmaterials auf die Antennenstrahlung besonders groß, wenn die Antennenschlitze weitgehend durch die Leiterplatte ausgefüllt werden. Beispielsweise kann die Leiterplatte eine Zunge aufweisen, welche passgenau in dem jeweiligen Antennenschlitz aufgenommen ist.

Darüber hinaus ist der genannte Effekt umso größer, je höher die relative Dielektrizitätskonstante des Leiterplattenmaterials ist. Grundsätzlich können deshalb auch spezielle dielektrische Werkstoffe zum Einsatz kommen, um die gewünschte Miniaturisierung zu erzielen. Die vergleichsweise hohen Kosten setzen dem Einsatz solcher Werkstoffe jedoch Grenzen.

Der erfindungsgemäße Aufbau, bei dem die Leiterplatten in die Antennenschlitze eingeschoben sind, ist deshalb besonders sparsam, weil das Substrat effizient im Wesentlichen im Schlitzbereich konzentriert ist.

Der Einfluss der dielektrischen Eigenschaften des Leiterplattenmaterials kann erhöht werden, wenn mindestens eine Leiterplatte geringfügig über eine Sendeseite der Antennenkonturplatte übersteht. Schließlich kann die Wirkung der eingeschobenen Leiterplatten noch weiter gesteigert werden, wenn überstehende Teile der Leiterplatten mit einer metallischen Strukturierung versehen sind. Besonders einfach herstellbar ist beispielsweise eine metallische Strukturierung, die aus quer zur Antennenkonturplatte verlaufenden Leiterbahnabschnitten auf den überstehenden Teilen der Leiterplatten gebildet ist.

Die Leiterplatten weisen zweckmäßig im Bereich des Antennenschlitzes eine Kontaktierung zum Schlitzstrahler auf.

Ein weiterer wichtiger Gesichtspunkt der erfindungsgemäßen Schlitzantenne kann in diesem Zusammenhang darin gesehen werden, dass der Ort, an dem die Speise- oder Ansteuerleistung in die Antennenkonturplatte eingekoppelt wird, besonders gut definiert ist. Im Vergleich zu Schlitzantennen aus dem Stand der Technik, bei denen beispielsweise Koaxialkabel angelötet werden, stellt dies einen erheblichen Vorteil dar. Beispielsweise kann die Kontaktierung zwischen der Antennenkonturplatte und der Leiterplatte durch einen in Richtung der Antennenkonturplatte immer schmaler werdenden Leiterbahnbereich auf der Leiterplatte erfolgen. Der Ort des eigentlichen Kontaktbereichs ist dann sehr präzise definiert.

Die Speisung des Schlitzes kann demnach präzise und insbesondere reproduzierbar erfolgen. Dies stellt im Hinblick auf die Anforderungen an die Serienfertigung einen erheblichen Vorteil dar. Hierbei ist man insbesondere völlig frei in der Wahl der Speisepunkte und erhält somit einen zusätzlichen Freiheitsgrad, der gezielt eingesetzt und variiert werden kann.

Bei einer weiteren bevorzugten Ausführungsform der erfindungsgemäßen Antenne sind die Leiterplatten an einer der Antennenkonturplatte gegenüberliegenden Seite in eine Stabilisierungsplatte eingesteckt. Diese Stabilisierungsplatte kann ihrerseits eine Leiterplatte sein und weitere elektronische oder elektrische Komponenten tragen.

Weitere Vorteile und Merkmale der erfindungsgemäßen Schlitzantenne und des erfindungsgemäßen Verfahren werden nachstehend mit Bezug auf die beigefügten schematischen Figuren beschrieben. Hierin zeigt:
- Fig. 1: ein Ausführungsbeispiel einer erfindungsgemäßen Schlitzantenne;
- Fig. 2: eine Ansicht der Antennenkonturplatte der Antenne aus Fig. 1;
- Fig. 3: eine Teilansicht der Antenne aus Fig. 1; und
- Fig. 4: eine Veranschaulichung des erfindungsgemäßen Verfahrens.

Ein Ausführungsbeispiel der erfindungsgemäßen Antenne 10 wird mit Bezug auf die Figuren 1 bis 3 beschrieben. Einander entsprechende Komponenten sind dort jeweils mit denselben Bezugszeichen versehen.

Die erfindungsgemäße Antenne 10 weist als wesentliche Komponenten eine Antennenkonturplatte 20, eine Mehrzahl von Leitenplatten 50 mit darauf angeordneten Ansteuerschaltungen 40 sowie eine Stabilisierungsplatte 60 auf, welche ebenfalls Elektronikkomponenten tragen kann.

Die in Fig. 2 gezeigte Antennenkonturplatte 20 weist zwei jeweils zueinander orthogonal liegende Antennensysteme auf. Das erste Antennensystem besteht aus einer Rechteckanordnung von vier Antennenschlitzen 31 und das zweite Schlitzsystem besteht aus vier kreuzförmig angeordneten Antennenschlitzen 32. Die kreuzförmig angeordneten Antennenschlitze 32 liegen innerhalb des durch die Antennenschlitze 31 gebildeten Rechtecks im Wesentlichen auf dessen Diagonalen.

Die Schlitzsysteme liegen demnach ineinander und reduzieren auf diese Weise den Platzbedarf. Das Problem des Ansteuerns oder des Speisens der Antennenschlitze wird erfindungsgemäß gelöst durch die in die Antennenschlitze 31, 32 gesteckten Leiterplatten 50.

Wie in Fig. 3 dargestellt, kann eine von einer Rückseite 22 in die Antennenkonturplatte 20 eingesteckte Leiterplatte 50 auch geringfügig auf einer Sendeseite 24 der Antennenkonturplatte 20 herausragen. Die Wirkung der dielektrischen Eigenschaften des Leiterplattenmaterials werden hierdurch verstärkt.

Darüber hinaus kann ein überstehender Teil 54 der Leiterplatte 50, wie ebenfalls in Fig. 3 schematisch gezeigt, eine metallische Strukturierung 52 aufweisen, welche eine Feldkonzentration im Antennenschlitz 30 bewirkt und somit eine Miniaturisierung ermöglicht. In dem in Fig. 3 gezeigten Beispiel besteht die metallische Strukturierung 52 aus quer zur Antennenkonturplatte 20 verlaufenden Leiterbahnabschnitten.

Durch den in Fig. 1 gezeigten Aufbau werden eine Vielzahl von Vorteilen erreicht. So sind mit der in Fig. 3 im Detail gezeigten Aufbautechnik auch äußerst dicht beieinander liegende Antennenschlitze 31, 32 durch die Ansteuerplatinen 50, welche auch die elektronischen Schaltungen 40 tragen, ansteuerbar.

Besonders bevorzugt weisen sämtliche Antennenschlitze 31, 32 identische Abmessungen auf, so dass jeweils einheitliche Speisenetzwerke oder allgemeiner, Leiterplatten 50 mit Ansteuerschaltungen 40, Verwendung finden können.

Wenn als Basismaterial für die Leiterplatten 50 Werkstoffe mit erhöhten Werten der relativen Dielektrizitätskonstante verwendet werden, trägt dies zu stärkerer Feldkonzentration in den Schlitzen und damit zur Miniaturisierung bei. Die Schlitzlänge kann auf diese Weise reduziert werden.

Zugleich wird hierdurch eine Verkleinerung der Leiterplatten 50 mit den Ansteuerschaltungen 40 ermöglicht. Auf der der Antennenkonturplatte 20 gegenüberliegenden Seite ist eine Stabilisierungsplatte 60 angebracht, bei der es sich ebenfalls um eine Leiterplatte mit weiteren elektrischen und/oder elektronischen Komponenten handeln kann.

Der in Fig. 1 gezeigte Aufbau mit der rückwärtigen Stabilisierungsplatte 60 zeichnet sich insgesamt durch eine hervorragende mechanische Stabilität, bei äußerst kompakten Aufbau, aus. Die quer auf den Platinen oder Stanzteilen sitzenden Leiterplatten 50 mit den Ansteuerschaltungen 40 können passive und aktive Bauelemente aufnehmen.

Gleichzeitig dienen diese Ansteuerschaltungen 40 zur Speisung und zur Verbindung der Antennen über galvanische Kopplung, im einfachsten Fall also über eine einfache leitende Verbindung. Im Vergleich zu strahlungsgekoppelten Schlitzantennen wird hierbei weniger Platz benötigt.

Besonders vorteilhaft ist außerdem, wenn die Ansteuerschaltungen 40 jeweils elektronische Phasenschieber aufweisen, da dann die Strahlkeule und/oder die Richtcharakteristik der Antenne nach dem erfindungsgemäßen Verfahren gezielt verändert werden kann.

Dies wird näher mit Bezug auf Fig. 4 erläutert. Dort ist ein RFID-Lesegerät 80 dargestellt, welches eine erfindungsgemäße Schlitzantenne der in Fig. 3 gezeigten Art aufweist. Mit den Bezugszeichen 13, 14, 15 sind einzelne RFID-TAGs an unterschiedlichen Ortspositionen bezeichnet. Bei normal ausgerichtetem Strahl, gekennzeichnet durch das Bezugszeichen 11, wird TAG 13 angesprochen, wohingegen bei den ausgelenkten Strahlrichtungen 12, 16 die TAGs 14 bzw. 15 angesprochen werden. Die Änderung der Richtcharakteristik der erfindungsgemäßen Antenne erfolgt dabei durch gezielte Einstellung der Phasenschieber in den Ansteuerschaltungen 40 der jeweiligen Antennenschlitze 31, 32.

Hierdurch ergeben sich neue Anwendungen. Beispielsweise kann ein einzelnes TAG mit Hilfe der erfindungsgemäßen Antenne verfolgt werden. Darüber hinaus können einzelne TAGs gezielt angesprochen und ausgelesen werden. Eine Ortung mit mehreren Lesegeräten gleichzeitig ist möglich. Aufgrund der gut definierten Richtcharakteristik der Antenne können weiterhin bestimmte Raumwinkelbereiche gezielt unterdrückt werden. Dies dient der eingangs beschriebenen Störunterdrückung.

Mehrere Lesegeräte können zu einem komplexen Gesamtsystem vernetzt werden und es können Lesegeräte mit hoher Richtschärfe und Reichweite verwirklicht werden. Diese besitzen dann durch eine virtuell größere Apertur eine erhöhte Ortsauflösung bei der Ortung. Sowohl Nah- als auch Fernbereichserkennung kann dadurch realisiert werden.

Durch die vorliegende Erfindung wird somit ein miniaturisierbares Schlitzantennensystem, insbesondere zur Anwendung in RFID-Lesegeräten bereitgestellt. Solche Lesegeräte arbeiten besonders bevorzugt im Mikrowellenbereich, beispielsweise bei 2,5 GHz.

Wesentlicher Kerngedanke des erfindungsgemäßen Verfahrens ist, eine Antennenrichtcharakteristik gezielt zu schwenken. Mit dem Einsatz der erfindungsgemäßen Schlitzantennen wird ein leistungsstarkes und kompaktes Antennensystem bereitgestellt, durch welches darüber hinaus Kosten gespart werden können und welches im Hinblick auf die Aufbau- und Verbindungstechnik besonders günstig ist. Unter der Kompaktheit der Antenne werden insbesondere auch deren reduzierte Abmessungen verstanden. Im Vergleich zu den auf dem Markt befindlichen Systemen, die deutlich größer sind als die hier beschriebenen Schlitzantennen, kann dadurch ein erheblicher Vorteil erreicht werden. Durch die Möglichkeit des Strahlschwenkens, also einer elektrisch veränderbaren Richtcharakteristik der Antennenkonstruktion, kann die Dichte der Lesegeräte erhöht werden, ohne dass sich die Lesegeräte gegenseitig stören.

Potentielle Störeinflüsse, wie beispielsweise Mikrowellenheizgeräte, können ebenfalls dadurch ausgeblendet werden. Weiterhin können physikalische Beeinträchtigungen durch die unmittelbare Umgebung und die jeweils vorliegenden Randbedingungen ausgeglichen und kompensiert werden. Daraus abgeleitet ergibt sich auch die Möglichkeit einer Verfolgung eines Datenträgers.

Vorteilhafterweise können die bei der Funkausbreitung unvermeidbaren Nullstellen, aufgrund stehender Wellen, mittels Frequenzwechsel oder "frequency-hopping" und/oder durch das Schwenken des Strahls eliminiert werden. Zur Regulierung der Reichweite kann zweckmäßig eine Regelung der abgestrahlten Sendeleistung, sowie ebenso eine Variation der Empfindlichkeit mit Hilfe von rauscharmen Vorverstärkern vorgenommen werden.

Mit der erfindungsgemäßen Schlitzantenne können deshalb in vorteilhafter Weise sogenannte "phased-array-Antennen" verwirklicht werden. Mit solchen Antennen kann ein äußerst rasches Verschwenken des Strahls und außerdem eine sehr flexible Anpassung der Antennencharakteristik realisiert werden.

Anwendungen der Erfindung können sich neben Lesesystemen, Datenträgern, allgemeinen Funkverbindungen, Radarsensoren und Ortungssystemen auch im Bereich der Zutrittserkennung bei Gebäuden ergeben.

Durch die Erfindung wird demnach insgesamt ein kompaktes intelligentes Antennensystem mit den Möglichkeiten der Polarisationsumschaltung und der Strahlschwenkung bereitgestellt.

## Patentansprüche

1. Schlitzantenne
mit einer Antennenkonturplatte (20) mit einer Mehrzahl von Antennenschlitzen (30) und
mit mindestens einer Ansteuerschaltung (40) zum Anregen der Antennenkonturplatte (20) zum Aussenden und/oder zum Empfangen von elektromagnetischer Strahlung,
**dadurch gekennzeichnet,**
**dass** in mindestens einen Antennenschlitz (30) der Antennenkonturplatte (20) eine Leiterplatte (50) mit einer Ansteuerschaltung (40) eingesteckt ist.

2. Schlitzantenne nach Anspruch 1,
**dadurch gekennzeichnet,**
**dass** die Antennenkonturplatte (20) eine Rechteckanordnung von vier Antennenschlitzen (31) aufweist.

3. Schlitzantenne nach Anspruch 1 oder 2,
**dadurch gekennzeichnet,**
**dass** die Antennenkonturplatte (20) eine Kreuzanordnung von vier Antennenschlitzen (32) aufweist.

4. Schlitzantenne nach Anspruch 3,
**dadurch gekennzeichnet,**
**dass** die Kreuzanordnung von Antennenschlitzen (32 ) innerhalb der Rechteckanordnung von Antennenschlitzen (31) angeordnet ist.

5. Schlitzantenne nach einem der Ansprüche 1 bis 4,
**dadurch gekennzeichnet,**
**dass** in jeden Antennenschlitz (30) eine Leiterplatte (50) mit einer Ansteuerschaltung (40) eingesteckt ist.

6. Schlitzantenne nach einem der Ansprüche 1 bis 5,
**dadurch gekennzeichnet,**
**dass** in alle Antennenschlitze (30) gleiche Leiterplatten (50) eingesteckt sind.

7. Schlitzantenne nach einem der Ansprüche 1 bis 6,
**dadurch gekennzeichnet,**
**dass** die Leiterplatten (50) in einem Umgebungsbereich des jeweiligen Antennenschlitzes (30) mit der Antennenkonturplatte (20) galvanisch gekoppelt sind.

8. Schlitzantenne nach einem der Ansprüche 1 bis 7,
**dadurch gekennzeichnet,**
**dass** mindestens eine Leiterplatte geringfügig über eine Sendeseite (24) der Antennenkonturplatte (20) übersteht.

9. Schlitzantenne nach Anspruch 8,
**dadurch gekennzeichnet,**
**dass** ein überstehender Teil (54) der Leiterplatte (50) mit einer metallischen Strukturierung (52) versehen ist.

10. Schlitzantenne nach Anspruch 9,
**dadurch gekennzeichnet,**
**dass** als metallische Strukturierung (52) quer zur Antennenkonturplatte (20) verlaufende Leiterbahnabschnitte (52) auf den überstehenden Teilen (54) der Leiterplatten (50) gebildet sind.

11. Schlitzantenne nach einem der Ansprüche 1 bis 10,
**dadurch gekennzeichnet,**
**dass** die Leiterplatten (50) an einer der Antennenkonturplatte (20) gegenüberliegenden Seite (22) in eine Stabilisierungsplatte (60) eingesteckt sind.

12. Verfahren zum Betrieb einer Schlitzantenne nach einem der Ansprüche 1 bis 11, wobei die Schlitzantenne eine Mehrzahl von Ansteuerschaltungen (40) aufweist, bei dem durch Variation von Phasenlagen der einzelnen Ansteuerschaltungen eine Abstrahlrichtung der Strahlung gezielt verändert wird.

13. Verfahren nach Anspruch 12,
**dadurch gekennzeichnet,**
**dass** durch geeignete Wahl der Phasenlage der einzelnen Ansteuerschaltungen 40 die Schlitzantenne zum Abstrahlen von zirkular polarisierter Strahlung angeregt wird.

14. Verfahren nach Anspruch 12 oder 13,
**dadurch gekennzeichnet,**
**dass** die Ansteuerschaltungen (40) jeweils elektronische Phasenschieber aufweisen und
**dass** die Strahlkeule und/oder die Richtcharakteristik der Schlitzantenne mit den elektronischen Phasenschiebern gezielt verändert wird.

15. Verfahren nach einem der Ansprüche 12 bis 14,
**dadurch gekennzeichnet,**
**dass** Nullstellen aufgrund stehender Wellen mittels Frequenzwechsel oder "frequency-hopping" und/oder durch Schwenken des Strahls eliminiert werden.

## Claims

1. Slot antenna
comprising an antenna contour board (20) having a plurality of antenna slots (30) and
at least one control circuit (40) for stimulating the antenna contour board (20) to transmit and/or receive electromagnetic radiation,
**characterized in that**
in at least one antenna slot (30) of said antenna contour board (20) there is inserted a circuit board (50) carrying a control circuit (40).

2. Slot antenna according to claim 1,
**characterized in that**
said antenna contour board (20) includes a rectangular array of four antenna slots (31).

3. Slot antenna according to claim 1 or claim 2,
**characterized in that**
said antenna contour board (20) includes a cross-wise array of four antenna slots (32).

4. Slot antenna according to claim 3,
**characterized in that**
said cross-wise array of antenna slots (32) is arranged within said rectangular array of antenna slots (31).

5. Slot antenna according to any one of claims 1 to 4,
**characterized in that**
a circuit board (50) carrying a control circuit (40) is inserted in each antenna slot (30).

6. Slot antenna according to any one of claims 1 to 5,
**characterized in that**
identical circuit boards (50) are inserted in all of the antenna slots (30).

7. Slot antenna according to any one of claims 1 to 6,
**characterized in that**
said circuit boards (50) are galvanically coupled to said antenna contour board (20) in a region surrounding the respective antenna slot (30).

8. Slot antenna according to any one of claims 1 to 7,
**characterized in that**
at least one circuit board projects slightly beyond said antenna contour board (20) on its transmitting side (24).

9. Slot antenna according to claim 8,
**characterized in that**
a protruding portion (54) of said circuit board (50) is provided with a metallic structurization (52).

10. Slot antenna according to claim 9,
**characterized in that**
said metallic structurization (52) is in the form of conductor track portions (52) extending transversely to said antenna contour board (20) on the protruding portion (54) of said circuit boards (50).

11. Slot antenna according to any one of claims 1 to 10,
**characterized in that**
said circuit boards (50) are inserted in a stabilizing board (60) on a side (22) opposite to said antenna contour board (20).

12. Method for the operation of a slot antenna according to any one of claims 1 to 11, wherein the slot antenna has a plurality of control circuits (40),
in which an emitting direction of the radiation is selectively altered by varying the phase relationship of the individual control circuits.

13. Method according to claim 12,
**characterized in that**
suitable selection of the phase relationship of the individual control circuits (40) stimulates said slot antenna to radiate circularly polarized radiation.

14. Method according to claim 12 or claim 13,
**characterized in that**
the control circuits (40), in each case, comprise electronic phase shifters and the beam lobe and/or the directional characteristic of the slot antenna is selectively varied by the electronic phase shifters.

15. Method according to any one of claims 12 to 14,
**characterized in that**
zero points occurring due to standing waves are eliminated by a change of frequency or "frequency hopping" and/or pivoting the beam.

## Revendications

1. Antenne à fentes
avec une plaque (20) de contour d'antenne comprenant une pluralité de fentes (30) d'antenne et
avec au moins un circuit de commande (40) pour exciter la plaque (20) de contour d'antenne afin d'émettre et/ou de recevoir un rayonnement électromagnétique, ***caractérisée en ce que***
dans au moins une fente (30) d'antenne de la plaque (20) de contour d'antenne est inséré un circuit imprimé (50) avec un circuit de commande (40).

2. Antenne à fentes selon la revendication 1,
***caractérisée en ce que***
la plaque (20) de contour d'antenne présente un agencement rectangulaire de quatre fentes (31) d'antenne.

3. Antenne à fentes selon la revendication 1 ou 2,
***caractérisée en ce que***
la plaque (20) de contour d'antenne présente un agencement cruciforme de quatre fentes (32) d'antenne.

4. Antenne à fentes selon la revendication 3,
***caractérisée en ce que***
l'agencement cruciforme de fentes (32) d'antenne est placé à l'intérieur de l'agencement rectangulaire de fentes (31) d'antenne.

5. Antenne à fentes selon l'une quelconque des revendications 1 à 4,
***caractérisée en ce que***
dans chaque fente (30) d'antenne est inséré un circuit imprimé (50) avec un circuit de commande (40).

6. Antenne à fentes selon l'une quelconque des revendications 1 à 5,
***caractérisée en ce que***
des circuits imprimés (50) identiques sont insérés dans toutes les fentes (30) d'antenne.

7. Antenne à fentes selon l'une quelconque des revendications 1 à 6,
***caractérisée en ce que***
les circuits imprimés (50) sont couplés galvaniquement à la plaque (20) de contour d'antenne dans une zone de voisinage de la fente (30) d'antenne respective.

8. Antenne à fentes selon l'une quelconque des revendications 1 à 7,
***caractérisée en ce qu'***
au moins un circuit imprimé dépasse légèrement par rapport à un côté d'émission (24) de la plaque (20) de contour d'antenne.

9. Antenne à fentes selon la revendication 8,
***caractérisée en ce qu'***
une partie en saillie (54) du circuit imprimé (50) est munie d'une structuration métallique (52).

10. Antenne à fentes selon la revendication 9,
***caractérisée en ce que,***
en tant que structuration métallique (52), des sections (52) de piste conductrice s'étendant transversalement à la plaque (20) de contour d'antenne sont formées sur les parties saillantes (54) des circuits imprimés (50).

11. Antenne à fentes selon l'une quelconque des revendications 1 à 10,
***caractérisée en ce que***
les circuits imprimés (50) sont insérés dans une plaque de stabilisation (60) sur une face (22) opposée à la plaque (20) de contour d'antenne.

12. Procédé d'exploitation d'une antenne à fentes selon l'une quelconque des revendications 1 à 11,
dans lequel l'antenne à fentes comprend une pluralité de circuits de commande (40), une direction d'émission du rayonnement étant modifiée de manière ciblée en faisant varier des positions de phase des différents circuits de commande.

13. Procédé selon la revendication 12,
***caractérisé en ce que,***
par un choix approprié de la position de phase des différents circuits de commande (40), l'antenne à fentes est excitée pour émettre un rayonnement polarisé circulairement.

14. Procédé selon la revendication 12 ou 13,
***caractérisée***
***en ce que*** les circuits de commande (40) présentent chacun des décaleurs électroniques de phase, et
***en ce que*** le lobe d'émission et/ou la caractéristique directionnelle de l'antenne à fentes est(sont) modifié(s) de manière ciblée avec les décaleurs électroniques de phase.

15. Procédé selon l'une quelconque des revendications 12 à 14,
***caractérisé en ce que***
les zéros résultant d'ondes stationnaires sont éliminés par changement de fréquence ou "saut de fréquence" et/ou par pivotement du rayon.
